# FASCICULE DE BREVET EUROPEEN

(11) **EP 0 707 521 B1**
(45) Date de publication et mention de la délivrance du brevet: **19.02.1997**
(21) Numéro de dépôt: 94917699.4
(22) Date de dépôt: 01.06.1994
(51) Int. Cl.: B05B 5/04, B05B 5/053

(54) **PROJECTEUR ELECTROSTATIQUE DE PRODUIT DE REVETEMENT PULVERULENT COMPORTANT UNE TETE DE PROJECTION ROTATIVE**
ELEKTROSTATISCHE SPRAYVORRICHTUNG MIT ROTIERENDEM SPRÜHKOPF ZUM SPRÜHEN EINES ANSTRICHPRODUKTES IN PUDERFORM
ELECTROSTATIC SPRAYING DEVICE WITH ROTARY SPRAY HEAD, FOR SPRAYING A COATING PRODUCT IN POWDER FORM

(30) Priorité: 17.06.1993 FR 9307296
(43) Date de publication de la demande: 24.04.1996
(73) Titulaire: SAMES S.A., F-38240 Meylan (FR)
(72) Inventeur: DI GIOIA, Michel, F-38170 Seyssinet-Pariset (FR); PHAM, Van, Tan, F-38190 Villard-Bonnot (FR)
(74) Mandataire: Myon, Gérard Jean-Pierre
(86) Numéro de dépôt international: FR9400638
(87) Numéro de publication internationale: WO9500250

(56) Documents cités:
- EP-A- 0 059 283
- DE-A- 1 802 693
- GB-A- 2 142 844
- US-A- 3 572 589

## Description

L'invention concerne un projecteur électrostatique de produit de revêtement pulvérulent, tel que par exemple une peinture thermofusible, comportant une tête de projection rotative. Elle concerne plus particulièrement l'alimentation en haute tension de la tête de projection.

Les projecteurs rotatifs électrostatiques de produit de revêtement, liquide ou sous forme pulvérulente, sont efficaces car ils associent aux forces centrifuges de projection des forces électriques pour guider les particules de produit vers l'objet à recouvrir qui est maintenu à la terre. Pour ce faire, le produit doit être chargé électriquement. Le moyen de charge le plus efficace consiste à porter à une tension élevée, telle que par exemple 100 kilovolts, la tête de projection rotative ou une partie de celle-ci.

Or, cette tête de projection est en mouvement par rapport au corps du projecteur. Les vitesses de rotation usuelles qui permettent d'obtenir une projection assez régulière pour garantir un état de surface satisfaisant sur les objets à revêtir sont de l'ordre de plusieurs milliers, voire plusieurs dizaines de milliers de tours par minute.

Plusieurs techniques ont été envisagées pour transmettre la haute tension à la tête de projection.

On a essayé d'utiliser les roulements à billes qui supportent l'axe de la turbine. Cette solution fonctionne quelques heures, voire quelques jours, mais l'usure inévitable des roulements est telle que les billes ne sont pas toujours en contact avec les deux cages des roulements: le contact électrique n'est pas constant et la tête de projection n'est pas alimentée régulièrement en haute tension. Le nuage de particules de produit de revêtement n'est pas chargé régulièrement et l'état de surface obtenu n'est pas satisfaisant. De plus, une telle méthode n'est pas applicable avec une turbine à paliers à air.

Dans les projecteurs rotatifs de produit de revêtement liquide, on a parfois utilisé l'arbre supportant la tête de projection en installant un contact électrique à l'arrière de celui-ci, c'est-à-dire du côté opposé à la tête de projection. Un exemple d'une telle réalisation est donné dans le brevet américain US N° 4 700 896.

Cette technique n'est pas utilisable avec un projecteur de produit pulvérulent. A la différence d'un produit liquide, un produit pulvérulent n'est pas dirigé vers la tête de projection par un injecteur mais au contraire entraîné par un jet d'air qui dilue aussi le produit. Le diamètre du conduit d'alimentation en produit pulvérulent est de l'ordre de 25 mm. L'alimentation de la tête de projection est nécessairement centrale pour assurer la symétrie du nuage de produit de revêtement pulvérisé par le projecteur. Le dispositif du brevet US N° 4 700 896 n'est alors pas utilisable. En effet, l'arbre supportant la tête de projection est alors creux, il est impossible d'installer un pion sur sa face arrière. De plus, l'extrémité arrière du conduit d'alimentation fixe est connectée au conduit d'amenée du produit de revêtement, ce qui occupe le centre de l'arbre creux.

Enfin, des balais, parfois appelés patins, ont été disposés à la périphérie de l'arbre supportant la tête de projection. Pour une vitesse de rotation de 60 000 tours par minute et un arbre de 25 mm de diamètre, la vitesse périphérique de l'arbre est de 78,5 m/s, soit 283 km/h. Ces balais s'usent donc très vite et limitent sensiblement la vitesse de rotation de la tête de projection.

L'invention résout l'ensemble de ces problèmes.

Elle concerne un projecteur électrostatique de produit de revêtement pulvérulent comportant un conduit d'alimentation en produit de revêtement débouchant axialement au fond d'une tête de projection rotative et un circuit d'alimentation en haute tension de ladite tête de projection, caractérisé en ce que ledit circuit comporte un contact axial entre ladite tête de projection et une partie fixe portée par ledit conduit.

Selon un mode possible de réalisation de l'invention, un pion est monté mobile axialement sur la tête de projection et est en contact avec une partie conductrice portée par le conduit d'alimentation. La haute tension peut être appliquée sur l'axe de rotation de la tête de projection en un point compatible avec l'utilisation d'une alimentation centrale de la tête de projection en produit de revêtement. Au point de contact entre le pion et le conduit d'alimentation les forces de frottement sont minimales et ce contact ne limite donc pas la vitesse de rotation de la tête de projection. Le pion est maintenu en contact avec le conduit grâce à un ressort qui conduit la haute tension dans le déflecteur de la tête de projection jusqu'à l'électrode de charge.

L'invention sera mieux comprise et d'autres avantages de celle-ci apparaîtront plus clairement à la lumière de la description qui va suivre d'un mode de réalisation d'un projecteur de produit de revêtement pulvérulent conforme à son principe donnée uniquement à titre d'exemple et faite en référence à la figure annexée qui est une vue schématique partielle en coupe d'un projecteur selon l'invention.

Ce projecteur comporte un corps 1 dans la partie centrale duquel est fixé un conduit d'alimentation en mélange air-poudre 2 d'une tête de projection rotative 3. L'axe de symétrie XX' du conduit d'alimentation 2 est aussi l'axe de rotation de la tête de projection 3. Cette tête de projection est constituée d'un élément globalement en forme de bol 4 et d'un déflecteur 5 rendus solidaires d'un moyeu 6 par une ou plusieurs vis 7. L'élément 4 et le déflecteur 5 sont par exemple en matière plastique. Le moyeu 6 est entraîné en rotation par un arbre creux 8 disposé autour du conduit d'alimentation 2.

L'arbre creux est solidaire du rotor 9 d'une turbine a air connue en soi et peut tourner autour de l'axe XX' grâce a deux roulements à billes 10 et 10'. Cette turbine est alimentée en air par un conduit 11. L'air qui a entrainé le rotor 9 est évacué vers la tête de projection dans l'interstice entre l'arbre creux 8 et le conduit 2. Il sert d'air de dilution pour le mélange air-produit de revêtement et évite que des particules de produit de revêtement ne remontent le long de la surface extérieure du conduit 2 en direction du rotor 9 ou des roulements 10 et 10' ou ne se déposent le long de ce conduit, ce qui serait incompatible avec un fonctionnement du projecteur avec des produits de revêtement différents, tels que des peintures de différentes couleurs, à cause des mélanges possibles entre les produits.

Un support 20 est fixé sur le corps 1 au moyen d'une ou plusieurs vis 21; il est destiné à maintenir en place l'extrémité d'un câble haute tension non représenté. Un conducteur électrique 22 relie l'extrémité du support 20 à la face extérieure du conduit 2 qui est conductrice, par exemple recouverte d'une couche métallique 23. L'extrémité du conduit 2 porte un embout tubulaire 24 en matériau conducteur, plastique ou métallique, en contact électrique avec la couche métallique 23. Cet embout 24 comprend trois pattes 25 régulièrement réparties gui se rejoignent au centre du conduit 2 pour constituer le support d'une pastille 26 conductrice, par exemple métallique, placée sur l'axe XX' du conduit 2. Le circuit constitué par le conducteur 22, la couche 23, l'embout 24 et une patte 25 permet d'alimenter en haute tension la pastille 26. La zone de jonction des pattes 25 dans laquelle est logée la pastille 26 est conique du côté où arrive le mélange air-produit afin de présenter une résistance minimum à l'écoulement de ce mélange.

De même, les pattes 25 peuvent être profilées de façon adéquate.

D'autre part, le déflecteur 5 porte, sur son axe de rotation XX', un pion 30 conducteur, par exemple métallique, maintenu en contact avec la pastille 26 sous l'effet d'un ressort 31, conducteur lui aussi. Le ressort 31 est en appui sur la face avant du déflecteur qui est constituée par une électrode de charge en forme de disque 32. De la sorte, la haute tension qui est transmise de la pastille 26 au pion 30 est acheminée jusqu'à l'arête de l'électrode 32 où s'effectue la charge du mélange air-produit de revêtement au moment de sa pulvérisation.

Selon une variante de l'invention, le déflecteur 5 est métallique et l'électrode de charge 32 est constituée par le bord du déflecteur. Selon une autre variante, l'électrode 32 peut être noyée dans la masse du déflecteur 5; le ressort 31 est alors mis en contact avec une partie de l'électrode 32 par tout moyen adapté.

La construction ci-dessus est telle que le point de contact électrique entre le pion et la pastille 26 est celui où les frottements sont minimaux car la vitesse tangentielle sur l'axe XX' est nulle. Le contact a lieu dans le trajet du mélange air-poudre. La surface de contact est nettoyée chaque fois que l'on nettoie le conduit 2, c'est-à-dire en particulier à chaque changement de couleur de produit de revêtement si le projecteur est utilisé avec plusieurs produits de couleurs différentes.

Le fait que le pion 30 est maintenu en appui par le ressort 31 permet d'assurer un contact constant entre le pion et la pastille 26 quel que soit le degré de serrage des vis 7 et ce, sans risque de détérioration de la pastille ou du pion en cas de serrage trop important. Le pion est susceptible de mouvements de faible amplitude le long de l'axe XX' pour corriger les imprécisions éventuelles du montage. De plus, ce ressort permet de rattraper les tolérances inhérentes à une fabrication industrielle: il n'est pas nécessaire d'apparier le déflecteur 5 et le pion 30 à l'embout 24 et à la pastille 26. La tête de projection 3 peut ainsi être changée indépendamment de l'embout 24 lors des opérations usuelles de maintenance du projecteur.

Bien entendu, le pion 30 et le ressort 31 pourraient être montés sur la partie fixe à la place de la pastille 26.

## Revendications

1. Projecteur électrostatique de produit de revêtement pulvérulent comportant un conduit d'alimentation en produit de revêtement (2) débouchant axialement au fond d'une tête de projection rotative (3) et un circuit d'alimentation en haute tension de ladite tête de projection, caractérisé en ce que ledit circuit (22, 23, 24, 25, 26, 30, 31, 32) comporte un contact axial entre ladite tête de projection et une partie fixe (26) portée par ledit conduit.

2. Projecteur selon la revendication 1, caractérisé en ce que la tête de projection (3) comporte un déflecteur (5) dont le bord constitue ou porte une électrode de charge (32).

3. Projecteur selon la revendication 1, caractérisé en ce que ledit contact axial est réalisé par un pion (30) monté axialement sur ladite tête de projection en contact électrique avec une partie fixe (26) dudit projecteur, ladite partie fixe étant électriquement conductrice.

4. Projecteur selon la revendication 3, caractérisé en ce que le contact électrique entre le pion (30) et la partie fixe (26) a lieu dans le trajet du produit de revêtement.

5. Projecteur selon la revendication 3, caractérisé en ce que le pion (30) est susceptible de mouvements de faible amplitude le long de l'axe de rotation (XX') de la tête de projection.

6. Projecteur selon l'une des revendications 3 à 5, caractérisé en ce qu'un ressort (31) est disposé entre le pion (30) et l'électrode de charge (32).

7. Projecteur selon la revendication 6, caractérisé en ce que le ressort (31) assure le contact électrique entre le pion (30) et l'électrode de charge (32).

8. Projecteur selon la revendication 3, caractérisé en ce que le conduit d'alimentation (2) est équipé d'une pastille de contact (26) pour le pion (30), ladite pastille étant disposée sur l'axe de rotation (XX') de la tête de projection (3) et maintenue en position par au moins une patte (25) en matériau électriquement conducteur rattachée audit conduit.

9. Projecteur selon la revendication 1, caractérisé en ce que la surface extérieure du conduit d'alimentation est en matériau électriquement conducteur ou recouverte d'une couche conductrice (23).

10. Projecteur selon la revendication 1, caractérisé en ce que ledit circuit comprend une couche conductrice (23) disposée sur la face extérieure du conduit d'alimentation (2) et un embout tubulaire conducteur (24) disposé à l'extrémité dudit conduit, ledit embout étant en contact électrique avec ladite couche et comportant au moins une patte conductrice (25) constituant le support de ladite partie fixe (26).

## Claims

1. Electrostatic spraying device for powder coating product comprising a supply conduit (2) for the coating product discharging axially at the rear of a rotary spray-head (3) and a circuit to feed high voltage to said spray-head, characterised in that said circuit (22, 23, 24, 25, 26, 30, 31, 32) comprises an axial contact between said spray-head and a fixed part (26) carried by said conduit.

2. Spraying device according to claim 1, characterised in that the spray-head (3) comprises a deflector (5), the edge of which forms or carries a charging electrode (32).

3. Spraying device according to claim 1, characterised in that said axial contact is created by a stud (30) mounted axially on said spray-head in electrical contact with a fixed part (26) of said spraying device, said fixed part being electrically conductive.

4. Spraying device according to claim 3, characterised in that the electrical contact between the stud (30) and the fixed part (26) is made in the trajectory of the coating product.

5. Spraying device according to claim 3, characterised in that the stud (30) is capable of a small amount of movement along the axis of rotation (XX') of the spray-head.

6. Spraying device according to one of claims 3 to 5, characterised in that a spring (31) is disposed between the stud (30) and the charging electrode (32).

7. Spraying device according to claim 6, characterised in that the spring (31) ensures electrical contact between the stud (30) and the charging electrode (32).

8. Spraying device according to claim 3, characterised in that the supply conduit (2) is equipped with a contact capsule (26) for the stud (30), said capsule being disposed on the axis of rotation (XX') of the spray-head (3) and held in position by at least one arm (25) of electrically conductive material connected to said conduit.

9. Spraying device according to claim 1, characterised in that the outer surface of the supply conduit is of an electrically conductive material or is covered by a conductive film (23).

10. Spraying device according to claim 1, characterised in that said conduit comprises a conductive film (23) disposed on the outer surface of the supply conduit (2) and a conductive tubular nozzle (24) disposed at the end of said conduit, said nozzle disposed at the end of said conduit, said nozzle being in electrical contact with said film and consisting of at least one conductive arm (25) forming the support for said fixed part (26).

## Patentansprüche

1. Elektrostatische Sprühvorrichtung für pulverförmiges Beschichtungsmaterial mit einem Kanal (2) zur Zufuhr des Beschichtungsmaterials, der axial im Boden eines rotierenden Sprühkopfes (3) mündet, und einem Hochspannungsversorgungsschaltkreis des Sprühkopfes,
**dadurch gekennzeichnet,**
daß der Schaltkreis (22,23,24,25,26,30,31,32) einen axialen Kontakt zwischen dem Sprühkopf und einem feststehenden, von dem Kanal getragenen Teil (26) umfaßt.

2. Sprühvorrichtung nach Anspruch 1, dadurch gekennzeichnet, daß der Sprühkopf (3) einen Abweiser (5) umfaßt, dessen Rand eine Ladungselektrode (32) bildet oder trägt.

3. Sprühvorrichtung nach Anspruch 1, dadurch gekennzeichnet, daß der axiale Kontakt durch ein Metallstück (30) gebildet wird, das axial auf dem Sprühkopf in elektrischem Kontakt mit einem feststehenden Teil (26) des Sprühkopfes befestigt ist, wobei der feststehende Teil elektrisch leitend ist.

4. Sprühvorrichtung nach Anspruch 3, dadurch gekennzeichnet, daß der elektrische Kontakt zwischen dem Metallstück (30) und dem feststehenden Teil (26) in der Bahn des Beschichtungsmaterials liegt.

5. Sprühvorrichtung nach Anspruch 3, dadurch gekennzeichnet, daß das Metallstück (30) für Bewegungen mit kleiner Amplitude längs der Drehachse (XX') des Sprühkopfes geeignet ist.

6. Sprühvorrichtung nach einem der Ansprüche 3 bis 5, dadurch gekennzeichnet, daß eine Feder (31) zwischen dem Metallstück (30) und der Ladungselektrode (32) angeordnet ist.

7. Sprühvorrichtung nach Anspruch 6, dadurch gekennzeichnet, daß die Feder (31) den elektrischen Kontakt zwischen dem Metallstück (30) und der Ladungselektrode (32) sicherstellt.

8. Sprühvorrichtung nach Anspruch 3, dadurch gekennzeichnet, daß der Zufuhrkanal (2) mit einer Kontaktpastille (26) für das Metallstück (30) ausgerüstet ist, wobei die Pastille auf der Drehachse (XX') des Sprühkopfes (3) angeordnet ist und durch mindestens einen Fuß (25) aus elektrischem Material, der an dem Kanal befestigt ist, in Stellung gehalten wird.

9. Sprühvorrichtung nach Anspruch 1, dadurch gekennzeichnet, daß die äußere Fläche des Zufuhrkanals aus elektrischem Material besteht oder mit einer leitenden Schicht (23) bedeckt ist.

10. Sprühvorrichtung nach Anspruch 1, dadurch gekennzeichnet, daß der Schaltkreis eine auf der äußeren Fläche des Zufuhrkanals vorgesehene leitende Schicht (23) und einen rohrförmigen leitenden Ansatz (24) umfaßt, der am Ende des Kanals angeordnet ist, wobei der Ansatz in elektrischem Kontakt mit der Schicht ist und mindestens einen leitenden Fuß (25) umfaßt, der die Abstützung des feststehenden Teils (26) bildet.
